# EUROPÄISCHE PATENTSCHRIFT

(11) **EP 1 944 561 B1**
(45) Veröffentlichungstag und Bekanntmachung des Hinweises auf die Patenterteilung: **13.07.2016**
(21) Anmeldenummer: 08100476.4
(22) Anmeldetag: 15.01.2008
(51) Int. Cl.: F24H 1/46

(54) **Heizungssystem mit zwei Brennern**
Heating system with two burners
Système de chauffage à deux brûleurs

(30) Priorität: 15.01.2007 DE 102007002877
(43) Veröffentlichungstag der Anmeldung: 16.07.2008
(73) Patentinhaber: Lohberger, Heiz + Kochgeräte-Technologie GmbH, 5231 Schalchen (AT)
(72) Erfinder: Plein, Michael Jakob, 54293, Pfalzel (DE); Dirscherl, Josef, 93158, Teublitz (DE)
(74) Vertreter: Sonn & Partner Patentanwälte

(56) Entgegenhaltungen:
- EP-A1- 0 035 045
- EP-A2- 1 160 520
- DE-A1- 3 015 718
- DE-A1- 3 044 900
- DE-A1- 10 112 671
- GB-A- 2 072 817
- GB-A- 2 093 973
- US-A- 3 308 805

## Beschreibung

Die vorliegende Erfindung bezieht sich auf ein Heizungssystem für ein Gebäude. Derartige Heizungssysteme sind aus dem Stand der Technik seit langem bekannt und weisen üblicherweise einen Brenner auf, der einen bestimmten Brennstoff verbrennt und dadurch die nötige Wärme erzeugt, um beispielsweise über einen Wärmetauscher Wasser zu erhitzen.

Dabei ist es aus dem Stand der Technik auch bekannt, zwei Brenner nebeneinander anzuordnen, um beispielsweise je nach Bedarf mit Holz oder mit Öl heizen zu können. Der Benutzer kann dabei, wenn er selbst im Hause ist, mit Holz heizen und regelmäßig Holz nachlegen. Die Ölheizung bietet sich insbesondere an, wenn ein regelmäßiges Nachlegen, beispielsweise während der Nachtstunden, nicht möglich ist. Dabei arbeiten die beiden Heizeinrichtungen nebeneinander völlig unabhängig und weisen jeweils alle Komponenten, wie den Brenner, den Wärmetauscher und dgl. auf. Derartige Vorrichtungen funktionieren gut und sind variabel einsatzfähig, jedoch auch relativ aufwändig durch die jeweils doppelte Ausführung der beteiligten Komponenten.

Aus der EP 0035045 ist ein Heizkessel bekannt. Dieser Heizkessel weist zwei Feuerräume auf, die von einem doppelwandigen Mantel umgeben sind, in dem Wasser und/oder Wasserdampf als Wärmeträger enthalten sind.

Aus der DE 10 112 671 A1 ist weiters eine andersartige Vorrichtung zur Erwärmung von Brauchwasser und zur Erzeugung von elektrischer Energie bekannt, bei welcher zwei Brennräume vorgesehen sind, die thermisch voneinander entkoppelt sind.

Der vorliegenden Erfindung liegt daher die Aufgabe zugrunde, ein Heizungssystem zur Verfügung zu stellen, welches in vereinfachter Weise einen ökonomischen Betrieb mit zwei oder mehreren Brennern erlaubt.

Dies wird erfindungsgemäß durch ein Heizungssystem nach Anspruch 1 erreicht.

Vorteilhafte Ausführungsformen und Weiterbildungen sind Gegenstand der Unteransprüche.

Das erfindungsgemäße Heizungssystem weist einen ersten Brenner auf, der mit einem ersten Brennstoff betreibbar ist. Weiterhin ist ein Wärmetauscher vorgesehen, durch den ein flüssiges Medium fließt, welches von der von dem ersten Brenner abgegebenen Wärme erwärmt wird, sowie ein Abführrohr, welches ein von dem ersten Brenner erhitztes Gas abführt. Erfindungsgemäß weist das Heizungssystem einen von dem ersten Brenner unabhängig und mit einem gegenüber dem ersten Brennstoff verschiedenen zweiten Brennstoff betreibbaren zweiten Brenner auf, wobei dieser zweite Brenner wenigstens teilweise Wärme an diesen Wärmetauscher abgibt.

Damit ist bei der erfindungsgemäßen Ausführungsform kein zweiter Wärmetauscher für den zweiten Brenner nötig, sondern dieser gibt die von ihm erhitzte Luft direkt an den ersten Wärmetauscher ab. Damit wird erfindungsgemäß ein Gesamtmodul vorgeschlagen, in welchem eine Vielzahl von Komponenten, wie beispielsweise ein Wärmetauscher, aber auch evtl. eine Steuerelektronik oder dgl. für die Gesamtanlage vorgesehen sein können. Die Brennräume der beiden Brenner sind bevorzugt vollständig voneinander getrennt.

Der Wärmetauscher dient insbesondere dazu, um Brauchwasser und sonstiges Wasser zu erwärmen, wie dies auch bei üblichen Heizungslagen üblich ist. Das Abführrohr dient damit als Abgasaustritt, wie ebenfalls im Stand der Technik bekannt.

Das Heizungssystem weist eine Zuführleitung auf, welche ein von dem zwei- x ten Brenner erhitztes Gas dem Wärmetauscher zuführt. Diese Zuführlei- x tung ragt von dem Brennraum des zweiten Brenners hin zu dem Brennraum des ersten Brenners. Vorzugsweise ist die Zuführleitung sehr kurz gehalten bzw. auch der Abstand zwischen den beiden Brennern ist sehr kurz gewählt. Dadurch ist es möglich, von dem Brenner das erhitzte Gas möglichst verlustfrei dem Wärmetauscher zuzuführen. Weiterhin ist diese Zuführleitung so ausgeführt, dass sogar noch beim Betrieb des zweiten Brenners Flammen bis zu dem Wärmetauscher reichen. Dies wird durch eine entsprechende Steigung der Zuführleitung erreicht werden, das heißt durch eine Anordnung, bei der die Zuführleitung von dem zweiten Brenner hin zu dem Wärmetauscher ansteigt.

Bei einer weiteren vorteilhaften Ausführungsform dient das Abführrohr auch zur Abführung des von dem zweiten Brenner erhitzten Gases. Damit kann auch diese Komponente von beiden Brennern gemeinsam genutzt werden, was weiter zur Kosteneinsparung beiträgt. Wie erwähnt, wird das von dem zweiten Brenner erhitzte Gas über die Zuführleitung auch dem Wärmetauscher zugeführt und tritt damit ebenfalls über das Abführrohr, welches auch zum Abführen der erhitzten Luft aus dem ersten Brenner dient, aus.

Bei einer weiteren vorteilhaften Ausführungsform weist das Heizungssystem eine Sensoreinrichtung und insbesondere einen Temperatursensor auf, der eine Temperatur eines Brennraumes des ersten Brenners bestimmt. Weiterhin ist vorteilhaft eine Steuerungseinrichtung vorgesehen, die bewirkt, dass der zweite Brenner in Abhängigkeit von einem Messsignal dieser Sensoreinrichtung aktiviert bzw. gesteuert wird.

Falls es sich beispielsweise bei dem ersten Brenner um einen Holzbrenner handelt und bei dem zweiten Brenner um einen Pellet-Brenner, kann die Heizungsanlage standardmäßig mit Holz betrieben werden. Falls jedoch der Benutzer beispielsweise vergisst, Holz nachzulegen oder außer Haus ist, wird von dem Temperatursensor ein Absinken der Temperatur im Brennraum erfasst und dies der Steuerungseinrichtung gemeldet. In diesem Fall kann automatisch auf Heizbetrieb mit Pellets umgeschaltet werden, so dass ein ausreichendes Wärmeniveau für die Brauchwassererwärmung bzw. die Beheizung gewährleistet ist. Es wären jedoch zusätzlich auch Zeitsteuerungen möglich, die zu bestimmten Zeiten ein Heizen mit dem zweiten Brenner ermöglichen. Dabei ist es möglich, dass das erhitzte Gas beider Brenner dem vollständigen Wärmetauscher zugeführt wird. Es wäre jedoch auch möglich, einen Abschnitt des Wärmetauschers durch den ersten Brenner zu erwärmen und einen weiteren Abschnitt des Wärmetauschers durch den zweiten Brenner. Weiterhin ist es auch möglich, beispielsweise bei hohem Wärmebedarf einen Betrieb beider Brenner gleichzeitig zuzulassen. Dies kann entsprechend durch die Steuerungseinrichtung gesteuert werden.

Vorzugsweise ist der erste Brennstoff aus einer Gruppe von Brennstoffen ausgewählt, welche Holz, Kohle, Koks und dgl. enthält. Bei einer weiteren bevorzugten Ausführungsform ist der zweite Brennstoff aus einer Gruppe von Brennstoffen ausgewählt, welche Pellets, Öl, Gas, Kombinationen hieraus und dgl. enthält. Bei der im Rahmen dieser Erfindung beschriebenen Heizungsanlage handelt es sich um eine Heizungsanlage, die zum Beheizen von Räumen verwendet wird. Zusätzlich ist es jedoch auch möglich, dass beispielsweise der erste Brenner zum Betrieb einer Kocheinrichtung verwendet wird. In diesem Falle wird die zum Kochen verwendete Wärme bzw. eine entsprechende ansonsten verloren gehende Wärme zusätzlich zum Beheizen von Räumen verwendet.

Bei einer weiteren vorteilhaften Ausführungsform weist das Heizungssystem eine Bevorratungseinrichtung für den zweiten Brennstoff auf. Dabei kann es sich beispielsweise um einen Pelletsbehälter handeln, der über eine Schnecke oder eine andere geeignete Zuführungseinrichtung die Pellets dem Brenner zuführt. Damit eignet sich bei dieser Ausführungsform der zweite Brenner zur Wärmeversorgung, falls beispielsweise der Benutzer außer Haus ist und damit nicht regelmäßig Holz nachlegen kann oder in anderer Weise den Heizvorgang überwachen kann.

Bei einer weiteren vorteilhaften Ausführungsform ist ein Zuführrohr vorgesehen, welches wenigstens dem ersten Brenner Frischluft zuführt, wobei dieses Zuführrohr wenigstens abschnittsweise neben dem Abführrohr angeordnet ist. Damit wird bei dieser Ausführungsform dem Brenner über den Schornstein die für eine saubere Verbrennung erforderliche Zuluft zugeführt und auch die Abgase werden über den Schornstein abgegeben. Auch damit werden die Nachteile eines herkömmlichen Ofens vermieden. Mit anderen Worten ist bei dieser Ausführungsform der erste Brenner im Schornsteinschacht integriert, was auch zur Raumeinsparung beiträgt.

Bei einer weiteren bevorzugten Ausführungsform weist das Heizsystem Austritts- und besonders bevorzugt auch Eintrittsöffnungen für Konvektionsluft auf. Damit erfolgt die Wärmeübertragung zusätzlich über die Konvektionsöffnungen.

Vorzugsweise wird über das Zuführrohr auch dem zweiten Brenner Frischluft zugeführt. Auch auf diese Weise kann die gesamte Anlage vereinfacht werden. Zu diesem Zweck kann an dem Zuführrohr eine Abzweigung vorgesehen sein, welche zur Frischluftversorgung für den zweiten Brenner dient. Es ist jedoch auch möglich, die Frischluft zunächst an dem ersten Brenner vorbei und anschließend dem zweiten Brenner zuzuführen.

Bei einer weiteren vorteilhaften Ausgestaltung ist der zweite Brenner bevorzugt unmittelbar neben dem ersten Brenner angeordnet. Auf diese Weise ist einerseits eine kompakte Bauweise möglich und andererseits kann das gesamte Heizungssystem auch als einheitliches Modul zur Verfügung gestellt werden. Vorzugsweise ist der zweite Brenner mit dem ersten Brenner fest verbunden. Dabei ist es möglich, beide Brenner in einem gemeinsamen Gehäuse unterzubringen. Dieses Gehäuse kann - beispielsweise bei Fertighäusern - in eine Gesamtkonzeption installiert werden. Besonders bevorzugt ist der zweite Brenner neben dem ersten Brenner und unterhalb des Wärmetauschers angeordnet. Auf diese Weise kann der Wärmeübergang hin zu dem Wärmetauscher verbessert werden. Bevorzugt ist der zweite Brenner auch neben und unterhalb des ersten Brenners vorgesehen.

Bei einer weiteren vorteilhaften Ausführungsform ist um das Abführrohr wenigstens teilweise ein zweiter Wärmetauscher angeordnet. Dabei kann es sich beispielsweise um einen Wasserkanal handeln, der spiralförmig um das Abführrohr verläuft. Auf diese Weise kann auch die Restwärme der Abluft noch zur Erwärmung beispielsweise von Brauchwasser verwendet werden.

Die vorliegende Erfindung ist weiterhin auf ein Verfahren zum Heizen von Räumen gerichtet, wobei durch einen ersten Brenner in einem Wärmetauscher umlaufende Flüssigkeit erwärmt und die Abluft des Brenners über ein Abführrohr abgeführt wird. Dabei wird der erste Brenner mit einem ersten Brennstoff betrieben. Vorzugsweise wird ein zweiter Brenner mit einem zweiten von dem ersten Brennstoff verschiedenen Brennstoff betrieben und der zweite Brenner gibt ebenfalls Wärme an den Wärmetauscher ab. Vorzugsweise wird der zweite Brenner in Reaktion auf eine Temperaturmessung aktiviert. Vorteilhaft wird zum Beheizen eine Vorrichtung der oben beschriebenen Art verwendet.

Weitere Vorteile und Ausführungsformen ergeben sich aus den beigefügten Zeichnungen.

Darin zeigen:
- Fig. 1: einen ersten Brenner mit einem Abführrohr;
- Fig. 2: den Brenner aus Fig. 1 in einer aufgeschnittenen Darstellung;
- Fig. 3: eine Schrägansicht eines erfindungsgemäßen Heizungssystems;
- Fig. 4: eine vordere Ansicht des Heizungssystems aus Fig. 4; und
- Fig. 5: eine Draufsicht von oben auf das Heizungssystem aus Fig. 3.

In Fig. 1 bezieht sich das Bezugszeichen 2 auf einen ersten Brenner. Dieser Brenner 2 weist einen Brennraum 3 auf, der luftdicht ausgeführt sein kann. Weiterhin können zusätzliche, nicht gezeigte Einrichtungen, wie Roste, Topfentaschungen oder Adapter für Dauerentaschungen vorgesehen sein. Das Bezugszeichen 18 bezieht sich auf ein Gehäuse des ersten Brenners 2 und das Bezugszeichen 26 auf ein Gestell, auf dem bei dieser Ausführungsform der Brenner 2 ruht. Der Brennraum 3 wird durch eine Schwenktüre 5 mit einem Sichtfenster verschlossen.

Das Bezugszeichen 6 bezieht sich auf ein Abführrohr bzw. einen Abgasaustritt. Das Bezugszeichen 8 kennzeichnet ein Zuführrohr für Zuluft. Auf diese Weise ist es möglich, von einer Schornsteinmündung, gegebenenfalls über einen Rundumluftspalt, Zuluft in den Brennraum 3 einzuführen. Durch die Anordnung des Zuführrohrs neben dem Abführrohr 6 kann die von außen zugeführte Verbrennungsluft auf ihrem Weg von außen zur Feuerstätte vorgewärmt werden. Durch die Wärmerückgewinnung über die gesamte Bauhöhe des Schornsteins kann der Wirkungsgrad der Anlage erheblich verbessert werden. Damit muß bei der in Fig. 1 gezeigten Ausführungsform zum Betreiben des Brenners keine Zuluft aus dem Rauminneren des Gebäudes zugeführt werden.

Bezugszeichen 4 (Fig. 2) bezieht sich auf einen Wärmetauscher, der hier als Abgas-Wasserwärmetauscher ausgeführt ist. Die durch den Brenner erhitzte Luft wird dabei zur Erwärmung des Wassers verwendet. Das erwärmte Wasser wiederum dient in herkömmlicher Weise zur Erwärmung beispielsweise einer Fußbodenheizung, von Heizkörpern oder dergleichen.

Das Bezugszeichen 11 bezieht sich auf eine Umlenkplatte, welche die erhitzte Luft in Richtung des Wärmetauschers 4 umlenkt. Auf diese Weise kann der Wärmetauscher noch effizienter von der erhitzten Luft umgeben werden und damit ein verbesserter Wärmetausch stattfinden.

Die Bezugszeichen 16 und 17 beziehen sich auf Anschlüsse bzw. Zu- und Rückleitungen für das zu erwärmende Brauchwasser. Das Bezugszeichen 14 zeigt Kühlwasseranschlüsse für den Wärmetauscher. Durch Abnahme eines Deckels 19 wird das Innere der gesamten Vorrichtung zugänglich. Dabei können Sensoren oder Sicherheitsventile vorgesehen sein, die beispielsweise im Falle eines Stromausfalls bewirken, dass der Wärmetauscher durch externes Kühlwasser, beispielsweise aus einem Wasserhahn, gekühlt wird.

Fig. 2 zeigt die Vorrichtung aus Fig. 1 in einer aufgeschnittenen Darstellung. Man erkennt, dass die in dem Brennraum erhitzte Luft durch einen Spalt 9 in Richtung des Wärmetauschers 4 gelangt und innerhalb desselben befindliche Rohre 15, durch welche hindurch das zu erwärmende Wasser tritt, erhitzt. Ebenfalls sind im Inneren des Wärmetauschers Kühlrohre vorgesehen, um den Wärmetauscher im Bedarfsfall, beispielsweise bei Stromausfall oder einem Ausfall der Pumpe, welche das Wasser durch die Rohre 15 treibt, zu kühlen.

Das Bezugszeichen 22 zeigt einen Temperatursensor, der eine Temperatur in dem Brennerraum 3 bestimmt. Der Temperatursensor kann auch an einer anderen Stelle als der gezeigten vorgesehen sein.

Fig. 3 zeigt ein erfindungsgemäßes Heizungssystem, wobei hier neben dem ersten Brenner 2 ein zweiter Brenner 12 (nicht im Detail dargestellt) angeordnet ist. Der zweite Brenner ist in einem Aggregat 10 angeordnet. Dabei ist der zweite Brenner 12 fest an dem ersten Brenner bzw. dessen Gehäuse montiert und die gesamte Vorrichtung wird als einheitliches Modul eingesetzt. Der Brennstoff für den ersten Brenner 2 ist bei dieser Ausführungsform Holz und der Brennstoff für den zweiten Brenner sind Pellets. Diese Pellets werden in einem Vorratsbehälter 25 aufbewahrt. Sobald durch einen (nicht gezeigten) Temperatursensor erkannt wird, dass die Wärme in dem Brennraum 3 unter einen gewissen Wert absinkt, kann der zweite Brenner zugeschaltet werden oder der Betrieb auf den zweiten Brenner 12 umgestellt werden. Der Temperatursensor kann jedoch auch an anderen geeigneten Stellen, an denen zuverlässig die Brennleistung des ersten Brenners gemessen werden kann, angeordnet werden. Das Bezugszeichen 20 kennzeichnet eine Frontverkleidung für die gesamte Anordnung.

Fig. 4 zeigt eine Vorderansicht der in Fig. 3 gezeigten Anordnung. Dabei ist eine Zuführungsleitung 7 zu erkennen, mit dem aus dem zweiten Brenner stammende erhitzte Luft dem Brennraum 3 des ersten Brenners zugeführt wird. Diese erhitzte Luft gelangt, ebenso wie die vom ersten Brenner 2 erhitzte Luft durch den Spalt 9 in Richtung des Wärmetauschers 4 und kann damit auch zur Erwärmung des durch diesen Wärmetauscher 4 strömenden Wassers verwendet werden. Wie oben erwähnt, kann die Zuführleitung derart ausgeführt sein, dass Flammen des zweiten Brenners 12 direkt in den Brennraum 3 und bis hin zu dem Wärmetauscher 4 gelangen, so dass auf diese Weise eine besonders effektive Nutzung des zweiten Brenners 12 möglich ist. Es wären hier auch andere Vorgehensweisen denkbar. So könnte beispielsweise das gesamte Pellets-Aggregat 10 höher ausgeführt und die Zuführleitung direkt innerhalb des Spalts 9 oder unterhalb des Wärmetauschers 4 eingeführt werden.

Auch die von dem zweiten Brenner 12 stammende Luft wird schließlich über die Abführleitung 6 abgeführt. Auch kann dem zweiten Brenner Luft über die Zuführeinrichtung 8 zugeführt werden. Die Führung für die Zuluft ist in den Figuren nicht detailliert dargestellt. Unter Bezugnahme auf Figur 3 wäre es jedoch möglich, Zuluft beispielsweise durch einen hinter dem Wärmetauscher liegenden Kanal 21 zu führen und auf diese Weise sowohl dem ersten Brennraum 3 als auch dem zweiten Brenner 12 zuzuführen. Auch wäre es möglich, an dem Zuführrohr 8 eine Abzweigung vorzusehen, welche die Zuluft direkt dem zweiten Brenner 12 zuführt. Es wäre jedoch auch möglich, für den zweiten Brenner 12 eine separate Zuführleitung vorzusehen oder aber die Luft für den zweiten Brenner aus dem zu beheizenden Raum zu gewinnen. Das Bezugszeichen 27 zeigt Konvektionsöffnungen, die ebenfalls zur Beheizung des Raumes dienen.

Weitere Konvektionsöffnungen können oberhalb der Frontverkleidung 20 vorgesehen sein und sind daher in den Figuren nicht dargestellt. Damit dienen bei den gezeigten Ausführungsformen die Konvektionsöffnungen 27 als Konvektionslufteintritt und die nicht gezeigten Öffnungen als Konvektionsluftaustritt. Das Bezugszeichen 13 bezieht sich auf eine Anzeigevorrichtung wie ein Display, die an dem Aggregat 10 angeordnet ist. Auch die Steuerelektronik für die gesamte Anlage ist bevorzugt in dem Aggregat 10 integriert. Das Bezugszeichen 23 bezieht sich auf einen Griff oder eine Öffnungseinrichtung für die selbstschließende Tür 5 des ersten Brennraums 3.

Neben dem Wärmetauscher 4 kann auch noch ein weiterer (nicht gezeigter) Wärmetauscher vorgesehen sein, der dazu dient, auch die Abluft, welche durch das Abführrohr 6 gelangt, für die Wärmegewinnung zu nutzen. Dabei ist es möglich, ein Außenrohr vorzusehen, und zwischen dem Abführrohr 6 und diesem Außenrohr Wasser zu führen, welches durch die erwärmte Abluft erwärmt wird.

Fig. 5 zeigt eine Draufsicht auf die Heizanordnung aus Fig. 3. Man erkennt auch hier die Anschlüsse 16 und 17 für das zu erwärmende Wasser sowie die Anschlüsse 14, die als evtl. Kühlanschluss dienen. Anstelle des in Fig. 4 gezeigten Zuführrohres 8 könnte dieses auch konzentrisch um das Abführrohr 6 angeordnet sein. Die Holzpellets, die in den Vorratsbehältern 15 sind, werden über eine Förderschnecke 24 zu dem (nicht gezeigten) Brenner gefördert.

Nach Abnahme der Frontverkleidung 20 sind sowohl die Anschlüsse 14, 16 und 17 als auch der Deckel 19 beispielsweise zur Reparatur oder zu Reinigungszwecken zugänglich.

Es wird darauf hingewiesen, dass der erste Brenner auch beispielsweise als Kücheneinrichtung verwendet werden kann. Der Mantel 18 bzw. das Gehäuse des ersten Brenners oder auch der gesamten Anlage kann aus gefügedichtem Leichtbeton hergestellt sein. Die gesamte Anlage mit den beiden Brennern kann beispielsweise mit Hebeeinrichtungen wie Kränen in kurzer Zeit in Gebäude eingebaut und dort montiert werden. Auf diese Weise ist es möglich, die Anlage sehr schnell in Betriebsbereitschaft zu versetzen. Die erfindungsgemäße Anlage kann sowohl in Häusern mit als auch in Häusern ohne Keller installiert werden.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Heizungssystem
- 2: erster Brenner
- 3: Brennraum des ersten Brenners
- 4: Wärmetauscher
- 5: Schwenktür
- 6: Abführrohr
- 7: Zuführungsleitung
- 8: Zuführrohr für Zuluft
- 9: Spalt
- 10: Aggregat
- 11: Umlenkplatte
- 12: zweiter Brenner
- 13: Display
- 14: Kühlwasseranschlüsse
- 15: Rohr
- 16, 17: Anschlüsse
- 18: Gehäuse des ersten Brenners
- 19: Deckel
- 20: Frontverkleidung
- 21: Kanal
- 22: Temperatursensor
- 23: Griff
- 24: Förderschnecke
- 25: Vorratsbehälter
- 26: Gestell
- 27: Konvenktionsöffnung

## Patentansprüche

1. Heizungssystem (1) mit einem ersten Brenner (2), der mit einem ersten Brennstoff betreibbar ist, mit einem Wärmetauscher (4) durch den ein flüssiges Medium fließt welches von der von dem ersten Brenner abgegebenen Wärme erwärmt wird, und einem Abführrohr (6), welches ein von dem ersten Brenner (2) erhitztes Gas abführt, wobei das Heizungssystem (1) einen von dem ersten Brenner (2) unabhängig betreibbaren zweiten Brenner (12) aufweist wobei dieser zweite Brenner (12) Wärme wenigstens teilweise an diesen Wärmetauscher (4) abgibt, wobei das Heizungssystem eine Zuführleitung (7) aufweist, welche ein von dem zweiten Brenner (12) erhitztes Gas dem Wärmetauscher (4) zuführt, **dadurch gekennzeichnet, dass** der zweite Brenner (12) mit einem gegenüber dem ersten Brennstoff verschiedenen zweiten Brennstoff betreibbar ist, und dass die Zuführleitung (7) ein von dem zweiten Brenner (12) erhitztes Gas von einem Brennraum des zweiten Brenners (12) durch einen Brennraum (3) des ersten Brenners (2) dem Wärmetauscher (4) zuführt, wobei die Zuführleitung (7) von dem zweiten Brenner (12) hin zu dem Wärmetauscher (4) ansteigt.

2. Heizungssystem nach Anspruch 1, **dadurch gekennzeichnet, dass** das Abführrohr (6) auch zur Abfuhr des von dem zweiten Brenner (12) erhitzten Gases dient.

3. Heizungssystem nach wenigstens einem der vorangegangenen Ansprüche, **dadurch gekennzeichnet, dass** das Heizungssystem (1) einen Temperatursensor aufweist, der eine Temperatur eines Brennraums (3) des ersten Brenners bestimmt.

4. Heizungssystem nach Anspruch 3, **dadurch gekennzeichnet, dass** eine Steuerungseinrichtung vorgesehen ist, die bewirkt, dass der zweite Brenner (12) in Abhängigkeit von einem Messsignal des Temperatursensors gesteuert wird.

5. Heizungssystem nach wenigstens einem der vorangegangenen Ansprüche, **dadurch gekennzeichnet, dass** der erste Brennstoff aus einer Gruppe von Brennstoffen ausgewählt ist, welche Holz, Kohle, Koks und dergleichen enthält.

6. Heizungssystem nach wenigstens einem der vorangegangenen Ansprüche, **dadurch gekennzeichnet, dass** der zweite Brennstoff aus einer Gruppe von Brennstoffen ausgewählt ist, welche Pellets, Öl, Gas, Kombinationen hieraus und dergleichen enthält.

7. Heizuungssystem nach wenigstens einem der vorangegangenen Ansprüche, **dadurch gekennzeichnet, dass** ein Zuführrohr (8) vorgesehen ist, welches wenigstens dem ersten Brenner (2) Frischluft zuführt und dieses Zuführrohr wenigstens abschnittsweise neben dem Abführrohr (6) angeordnet ist.

8. Heizungssystem nach Anspruch 7, **dadurch gekennzeichnet, dass** über das Zuführrohr (8) auch dem zweiten Brenner (12) Frischluft zugeführt wird.

9. Heizungssystem nach wenigstens einem der vorangegangenen Ansprüche, **dadurch gekennzeichnet, dass** der zweite Brenner (12) neben dem ersten Brenner (2) angeordnet ist.

10. Heizungssystem nach wenigstens einem der vorangegangenen Ansprüche, **dadurch gekennzeichnet, dass** um das Abführrohr (6) wenigstens teilweise ein zweiter Wärmetauscher angeordnet ist.

## Claims

1. A heating system (1) comprising a first burner (2) adapted to be operated with a first fuel, a heat exchanger (4) which is flown through by a liquid medium heated by the heat dissipated by the first burner, and a discharge tube (6) discharging a gas heated by the first burner (2), wherein the heating system (1) comprises a second burner (12) adapted to be operated independently of the first burner (2), wherein said second burner (12) dissipates heat at least partially to said heat exchanger (4), wherein the heating system comprises a supply line (7) supplying the heat exchanger (4) with gas heated by the second burner (12), **characterized in that** the second burner (12) is adapted to be operated with a second fuel which is different from the first fuel, and that the supply line (7) supplies the heat exchanger (4) with a gas heated by the second burner (12) from a combustion chamber of the second burner (12) through a combustion chamber (3) of the first burner (2), wherein the supply line (7) ascends from the second burner (12) toward the heat exchanger (4).

2. The heating system according to claim 1, **characterized in that** the discharge tube (6) also serves for discharging the gas heated by the second burner (12).

3. The heating system according to at least one of the preceding claims, **characterized in that** the heating system (1) comprises a temperature sensor determining a temperature of the combustion chamber (3) of the first burner.

4. The heating system according to claim 3, **characterized in that** a control means is provided which causes the second burner (12) to be controlled as a function of a measurement signal of the temperature sensor.

5. The heating system according to at least one of the preceding claims, **characterized in that** the first fuel is selected from a group of fuels which comprises wood, coal, coke, and the like.

6. The heating system according to at least one of the preceding claims, **characterized in that** the second fuel is selected from a group of fuels which comprises pellets, oil, gas, combinations thereof, and the like.

7. The heating system according to at least one of the preceding claims, **characterized in that** a supply tube (8) is provided which supplies at least the first burner (2) with fresh air, and that said supply tube is arranged at least in sections next to the discharge tube (6).

8. The heating system according to claim 7, **characterized in that** fresh air is supplied through the supply tube (8) also to the second burner (12).

9. The heating system according to at least one of the preceding claims, **characterized in that** the second burner (12) is arranged next to the first burner (2).

10. The heating system according to at least one of the preceding claims, **characterized in that** a second heat exchanger is arranged at least partially around the discharge tube.

## Revendications

1. Système de chauffage (1) avec un premier brûleur (2) qui peut fonctionner avec un premier combustible, avec un échangeur de chaleur (4) traversé par un milieu liquide qui est réchauffé par la chaleur délivrée par le premier brûleur, et avec un tube d'évacuation (6) qui évacue un gaz chauffé par le premier brûleur (2), le système de chauffage (1) présentant un deuxième brûleur (12) pouvant fonctionner indépendamment du premier brûleur (2), ce deuxième brûleur (12) délivrant de la chaleur au moins partiellement à cet échangeur de chaleur (4), le système de chauffage présentant une conduite d'amenée (7) qui achemine à l'échangeur de chaleur (4) un gaz chauffé par le deuxième brûleur (12), **caractérisé en ce que** le deuxième brûleur (12) peut fonctionner avec un deuxième combustible différent du premier combustible, et **en ce que** la conduite d'amenée (7) achemine à l'échangeur de chaleur (4) un gaz chauffé par le deuxième brûleur (12) à partir d'une chambre de combustion du deuxième brûleur (12) à travers une chambre de combustion (3) du premier brûleur (2), la conduite d'amenée (7) montant à partir du deuxième brûleur (12) vers l'échangeur de chaleur (4).

2. Système de chauffage selon la revendication 1, **caractérisé en ce que** le tube d'évacuation (6) sert également à l'évacuation du gaz chauffé par le deuxième brûleur (12).

3. Système de chauffage selon au moins l'une des revendications précédentes, **caractérisé en ce que** le système de chauffage (1) présente un capteur de température qui définit une température d'une chambre de combustion (3) du premier brûleur.

4. Système de chauffage selon la revendication 3, **caractérisé en ce qu'**il est prévu un dispositif de commande qui fait que le deuxième brûleur (12) est commandé en fonction d'un signal de mesure du capteur de température.

5. Système de chauffage selon au moins l'une des revendications précédentes, **caractérisé en ce que** le premier combustible est sélectionné parmi un groupe de combustibles qui comprend le bois, le charbon, le coke et similaires.

6. Système de chauffage selon au moins l'une des revendications précédentes, **caractérisé en ce que** le deuxième combustible est sélectionné parmi un groupe de combustibles qui comprend des pellets, du fioul, du gaz, des combinaisons de ceux-ci et similaires.

7. Système de chauffage selon au moins l'une des revendications précédentes, **caractérisé en ce qu'**il est prévu un tube d'amenée (8) qui achemine de l'air frais au moins au premier brûleur (2), et ce tube d'amenée est disposé au moins par tronçons près du tube d'évacuation (6).

8. Système de chauffage selon la revendication 7, **caractérisé en ce que** de l'air frais est également acheminé au deuxième brûleur (12) par le biais du tube d'amenée (8).

9. Système de chauffage selon au moins l'une des revendications précédentes, **caractérisé en ce que** le deuxième brûleur (12) est disposé près du premier brûleur (2).

10. Système de chauffage selon au moins l'une des revendications précédentes, **caractérisé en ce qu'**un deuxième échangeur de chaleur est disposé au moins partiellement autour du tube d'évacuation (6).
